# EUROPÄISCHE PATENTSCHRIFT

(11) **EP 0 014 190 B1**
(45) Veröffentlichungstag und Bekanntmachung des Hinweises auf die Patenterteilung: **01.12.1982**
(21) Anmeldenummer: 80890004.7
(22) Anmeldetag: 16.01.1980
(51) Int. Cl.: A47B 88/08

(54) **Schubladenführung**
Drawer slide
Glissière pour tiroir

(30) Priorität: 29.01.1979 AT 620/79
(43) Veröffentlichungstag der Anmeldung: 06.08.1980
(73) Patentinhaber: Ernst Stadelmann Gesellschaft m.b.H., A-4070 Eferding (AT)
(72) Erfinder: Schleicher Siegfried, A 4070 Eferding (AT); Kirchner Balthasar, A 4070 Eferding (AT)
(74) Vertreter: Hübscher, Gerhard, Dipl.-Ing.

## Beschreibung

Die Erfindung bezieht sich auf eine Schubladenführung, die aus Führungsprofilen und Laufrollen besteht.

Üblicherweise werden Schubladen mit einer einteiligen Gleitführung oder mit einem aus zwei Profilen und entsprechenden Laufrollen ausgeführten Rollenauszug geführt, wobei das eine Profil korpusseitig und das andere schubladenseitig befestigt ist. Ein solcher Rollenauszug ist z.B. im Dokument DE-U Nr. 7818382 bzw. in dem Dokument AT-A Nr. 348707 beschrieben. Es sind auch sogenannte Rollengleitführungen bekannt, das sind Gleitführungen, die mit einer oder mehreren Laufrollen ausgestattet sind, die die Funktion haben, den besonders bei hoher Belastung zu grossen Gleitwiderstand zu mindern.

Bei allen diesen angeführten Varianten ist die Schublade nicht voll ausziehbar, eine mehr oder weniger grosse Auszugsbegrenzung muss in Kauf genommen werden.

Daneben gibt es Vollauszüge aus in der Regel drei ineinandergreifenden Profilen bestehend, wobei das eine schubladenseitig und das andere korpusseitig befestigt ist, während das mittlere zwischen diesen beiden beweglich gelagert ist und vom schubladenseitigen Profil beim Herausziehen der Schublade in bestimmtem Ausmass mitgezogen wird. Eine solche Führung ist z.B. in dem Dokument US-A Nr. 1657519 beschrieben. Ferner sind Vollauszüge bekannt, die aus zwei an den Seitenwänden des Möbelgehäuses fest angeordneten Holzleisten und zwei Zwischenleisten aus Holz bestehen, von denen die obere an der Schubladenseitenwand befestigt ist und die untere zu einem Teil mit herausziehbar ist (s. DE-C Nr. 702934). Es sind auch Vollauszüge aus drei ineinandergreifenden Profilen bekannt, von denen eines der äusseren und das mittlere, zwischen den beiden äusseren beweglich gelagerte, mit Laufrollen ausgerüstet sind (AT-A Nr. 339532).

Solche Vollauszüge haben den Vorteil, dass der Schubladeninhalt voll zugänglich ist, ohne dass deshalb die Schublade aus dem Korpus entnommen werden muss. Sie sind jedoch in der Herstellung aufwendig und daher teuer und müssen mit grosser Sorgfalt montiert werden, was nicht selten problematisch ist.

Hier will die Erfindung Abhilfe schaffen.

Dies wird dadurch ermöglicht, dass ein Paar Führungsprofile und zwei Paar Laufrollen vorgesehen sind, wobei das korpusseitig zur Aufnahme der Laufrollen, schubladenseitig zur Aufnahme einer Führungsleiste ausgebildete Führungsprofil im Zusammenwirken mit entsprechenden Anschlägen abschnittsweise rollt, während die Schublade bzw. deren Führungsleiste gleichzeitig oder mit zeitlicher Verzögerung in ihm gleitet, wodurch der Auszugsbereich der Schublade um jenes Mass verlängert wird, welches der durch die Rollbewegung zurückgelegten Strecke entspricht. Zweckmässigerweise ist das Führungsprofil korpusseitig C-förmig ausgebildet.

Die Laufrollen können an der Korpusseitenwand auf verschiedene Art befestigt sein. Sie können zum Beispiel auf einer mit der Korpusseitenwand aus einem Stück geformten Buchse montiert sein. Sie können aber auch auf einer vertikal an der Korpusseitenwand befestigten Lochschiene montiert sein, ebenso aber auch auf einer horizontal an der Korpusseitenwand zu befestigenden Tragschiene.

Das vorzugsweise aus Kunststoff auszubildende Führungsprofil kann zur Erhöhung seiner Tragfähigkeit und Biegefestigkeit durch eine eingelegte Stahlschiene verstärkt sein. Es kann ferner im Zusammenwirken mit ebenso gestalteten Laufrollen im Kontaktbereich zur Verminderung des Seitenspiels einen konischen, halbrunden oder dergleichen Querschnitt aufweisen.

Der schubladenseitig als Führungsnut ausgebildete Teil des Führungsprofils kann, im Zusammenwirken mit einer entsprechend gestalteten Schubladenführungsleiste verschieden gestaltete Querschnitte aufweisen. So kann sie zum Beispiel so gestaltet sein, dass die Lauffläche schubladenseitig ganz oder teilweise nach oben abgewinkelt ist, und im Zusammenwirken mit einer nach unten abgewinkelten Schubladenführungsleiste eine gute Seitenwandführung der Schublade ergibt.

An der Ober- u. Unterkante des Führungsprofils können Stützflächen ausgebildet sein, die im Zusammenwirken mit entsprechenden korpusseitig ausgebildeten Gegenflächen in den beiden Endstellungen der Schublade die Laufrollen entlasten.

Zur Veranschaulichung werden einige Ausführungsbeispiele der Erfindung an Hand der beiliegenden Zeichnungen näher beschrieben. So zeigt die Fig. 1 die schematische Darstellung eines Korpusses 1 mit einer Schublade 2 mit dem Führungsprofil 3 und mit den Laufrollen 4, 5. Dabei befindet sich die Schublade 2 und das Führungsprofil 3 in der rückwärtigen Endstellung, wobei die rückwärtige Laufrolle 4 am Anschlag 6 anliegt.

Die Fig. 2 zeigt einen Querschnitt desselben Ausführungsbeispiels mit dem Führungsprofil 3, welches korpusseitig C-förmig ausgebildet ist, mit den Laufrollen 4, 5 und dem schubladenseitig als Laufnut 7 ausgebildeten Schenkel des Führungsprofils 3, in den die an der Schubladenseitenwand 8 ausgebildete Führungsleiste 9 eingreift. Dabei ist die Lauffläche 10 an der Aussenkante nach oben abgewinkelt und umgreift die nach unten abgewinkelte Schubladenführungsleiste 9. Führungsprofil 3 und Korpus 1 sind durch Stützflächen 11 gegenseitig abgestützt, wodurch die Laufrollen 4, 5 entlastet sind.

Wird nun, wie in Fig. 3 dargestellt, die Schublade 2 voll herausgezogen, so rollt zunächst die in der Laufnut 7 geführte Schublade 2 samt dem Führungsprofil 3 nach vorne bis zum Anschlag 12. . Danach gleitet die Schublade 2 in der Laufnut 7 weiter bis zum Anschlag 13, der im Zusammenwirken mit dem Gegenanschlag 14 den Auszug begrenzt. Durch den Abstand zwischen den Anschlägen 12 und 13 einerseits und der Gesamtlänge des Führungsprofils 3 andererseits kann der Auszugsbereich mehr oder weniger verlängert, bzw. verkürzt werden.

Fig. 4 zeigt ein Ausführungsbeispiel, bei dem die korpusseitigen Laufrollen 4, 5 auf einer Lochschiene 15 montiert sind, und das Führungsprofil 3 durch eine eingelegte Stahlschiene 16 verstärkt ist.

In Fig. 5 ist im Schnitt ein Ausführungsbeispiel dargestellt, bei dem Führungsprofil 3 und Laufrollen 4, 5 im Kontaktbereich einen konischen Querschnitt aufweisen.

Fig. 6 zeigt die Laufrollen 4, 5 auf eine horizontal zu befestigende Tragschiene 17 montiert.

Fig. 7 zeigt eine schematische Darstellung verschiedener beispielhafter Einzelteile, so ein Korpusteil 18 mit Aufnahmebuchse 19, eine Laufrolle 4, 5, einen Befestigungsstift 20 und zwei Ausführungsvarianten des Führungsprofils 3, wobei die Lauffläche 10 teilweise oder ganz nach oben abgewinkelt ist.

## Patentansprüche

1. Schubladenführung, bestehend aus Führungsprofilen (3) und Laufrollen (4, 5), dadurch gekennzeichnet, dass ein Paar Führungsprofile (3) und zwei Paar Laufrollen (4, 5) vorgesehen sind, wobei das korpusseitig zur Aufnahme der Laufrollen (4, 5), schubladenseitig zur Aufnahme einer Führungsleiste (9) ausgebildete .Führungsprofil (3) im Zusammenwirken mit entsprechenden Anschlägen (6, 12, 13, 14) abschnittsweise rollt, während die Schublade (2) bzw. deren Führungsleiste (9) gleichzeitig oder mit zeitlicher Verzögerung in ihm gleitet, wodurch der Auszugsbereich der Schublade (2) um jenes Mass verlängert wird, welches der durch die Rollbewegung zurückgelegten Strecke entspricht.

2. Schubladenführung nach Anspruch 1, dadurch gekennzeichnet, dass das Führungsprofil (3) korpusseitig C-förmig ausgebildet ist.

3. Schubladenführung nach Anspruch 1, dadurch gekennzeichnet, dass die Laufrollen (4, 5) auf einer mit der Korpusseitenwand (18) aus einem Stück geformten Buchse (19) montiert sind.

4. Schubladenführung nach Anspruch 1, dadurch gekennzeichnet, dass die Laufrollen (4, 5) auf einer vertikal an der Korpusseitenwand befestigten Lochschiene (15) montiert sind.

5. Schubladenführung nach Anspruch 1, dadurch gekennzeichnet, dass die Laufrollen (4, 5) auf einer horizontal an der Korpusseitenwand zu befestigenden Tragschiene (17) montiert sind.

6. Schubladenführung nach Anspruch 1, dadurch gekennzeichnet, dass das vorzugsweise aus Kunststoff auszubildende Führungsprofil (3) durch eine eingelegte Stahlschiene (16) verstärkt ist.

7. Schubladenführung nach Anspruch 1, dadurch gekennzeichnet, dass das Führungsprofil (3) und die Laufrollen (4,5) im Kontaktbereich zur Verminderung des Seitenspiels einen konischen, halbrunden oder dergleichen Querschnitt aufweisen.

8. Schubladenführung nach Anspruch 1, dadurch gekennzeichnet, dass das schubladenseitig als Führungsnut ausgebildete Führungsprofil (3) teilweise oder ganz nach oben abgewinkelt ist und damit eine an ihrer Unterkante entsprechend einer Führungsleiste (9) abgewinkelte Schubladenseitenwand umgreift.

9. Schubladenführung nach Anspruch 1, dadurch gekennzeichnet, dass am Führungsprofil (3) Stützflächen (11) ausgebildet sind, die im Zusammenwirken mit entsprechenden korpusseitig ausgebildeten Gegenflächen die Laufrollen (4, 5) in den beiden Endstellungen der Schublade entlasten.

## Claims

1. Means for guiding a drawer, consisting of profiled guiding members (3) and rollers (4, 5), characterized in that one pair of profiled guiding members (3) and two pairs of rollers (4, 5) are provided, the profiled guiding member (3) is designed to receive the rollers (4, 5) on the side facing the eareas to receive a guide bar (9) on the side facing the drawer and rolls in steps in cooperation with corresponding stops (6, 12, 13, 14) and the drawer (2) or its guide bar (9) is sliding in the profiled guiding member at the same time or with a delay so that the extent to which the drawer (2) can be pulled out is increased by the distance which corresponds to the distance of the rolling movement.

2. Means for guiding a drawer according to claim 1, characterized in that the profiled guiding member (3) is C-shaped on the side facing the carcass.

3. Means for guiding a drawer according to claim 1, characterized in that the rollers (4, 5) are mounted on a bushing (19), which is integral with the carcass side wall (18).

4. Means for guiding a drawer according to claim 1, characterized in that the rollers (4, 5) are mounted on a perforated vertical rail (15), which is secured to the side wall of the carcass.

5. Means for guiding a drawer according to claim 1, characterized in that the rollers (4, 5) are mounted on a perforated horizontal rail (17), which is secured to the side wall of the carcass.

6. Means for guiding a drawer according to claim 1, characterized in that the profiled guiding member (3) is preferably made of plastics material and is reinforced by an inserted steel rail (16).

7. Means for guiding a drawer according to claim 1, characterized in that the profiled guiding member (3) and the rollers (4, 5) have a conical, semicircular or the like shape in cross-section in their contacting portion in order to reduce the lateral backlash.

8. Means for guiding a drawer according to claim 1, characterized in that the profiled guiding member (3) has a guiding groove on the side facing the drawer and is angled upwardly entirely or in part to embrace a drawer side wall, which at its lower edge ii angled to form a guide bar (₉).

9. Means for guiding a drawer according to claim 1, characterized in that the profiled guiding member (3) is formed with supporting surfaces (11), which cooperate with mating surfaces provided on the carcass to relieve the rollers (4, 5) in both end-positions of the drawer.

## Revendications

1. Guidage de tiroir composé de profilés de guidage (3) et de galets de roulement (4, 5), caractérisé par le fait qu'il est prévu une paire de profilés de guidage (3) et deux paires de galets de roulement (4, 5), tandis que le profilé de guidage (3), prévu côté corps porteur pour recevoir les galets de roulement (4, 5) et côté tiroir pour recevoir une barrette de guidage (9), roule tronçon par tronçon en coopération avec des butées correspondantes (6, 12, 13, 14), alors que le tiroir (2) ou sa barrette de guidage (9) glisse dans le premier en même temps, ou avec un retard dans le temps, de sorte que la zone d'extraction du tiroir (2) est allongée à concurrence de la longueur qui équivaut au parcours accompli par le mouvement de roulement.

2. Guidage de tiroir selon la revendication 1, caractérisé par le fait que le profilé de guidage (3) est réalisé en forme de C, côté corps porteur.

3. Guidage de tiroir selon la revendication 1, caractérisé par le fait que les galets de roulement (4, 5) sont montés sur une douille (19) façonnée d'une seule pièce avec la paroi latérale (18) du corps porteur.

4. Guidage de tiroir selon la revendication 1, caractérisé par le fait que les galets de roulement (4, 5) sont montés sur un profile (15) a perforations fixé verticalement sur la paroi latérale du corps porteur.

5. Guidage de tiroir selon la revendication 1, caractérisé par le fait que les galets de roulement (4, 5) sont montés sur un profilé de support (17) devant être fixé horizontalement sur la paroi latérale du corps porteur.

6. Guidage de tiroir selon la revendication 1, caractérisé par le fait que le profilé de guidage (3), devant être réalisé de préférence en matière plastique, est renforcé par un profilé incorporé (16) en acier.

7. Guidage de tiroir selon la revendication 1, caractérisé par le fait que le profilé de guidage (3) et les galets de roulement (4, 5) présentent dans la zone de contact une section transversale conique, en demi-rond ou similaire, en vue de réduire le jeu latéral.

8. Guidage de tiroir selon la revendication 1, caractérisé par le fait que le profilé de guidage (3), réalisé côté tiroir en forme de rainure de guidage, est redressé en tout ou partie en cornière vers le haut et embrasse ainsi une paroi latérale du tiroir qui'est recourbée en cornière à son bord inférieur, conformément à une barrette de guidage (9).

9. Guidage de tiroir selon la revendication 1, caractérisé par le fait que sur le profilé de guidage (3) sont réalisées des faces d'appui (11) qui, en coopération avec des faces antagonistes réalisées de manière correspondante côté corps porteur, soulagent les galets de roulement (4, 5) de leur charge dans les deux positions extrêmes du tiroir.
